# FASCICULE DE BREVET EUROPEEN

(11) **EP 0 545 831 B1**
(45) Date de publication et mention de la délivrance du brevet: **27.08.1997**
(21) Numéro de dépôt: 92420423.3
(22) Date de dépôt: 17.11.1992
(51) Int. Cl.: A63G 13/00

(54) **Bascule réglable, notamment pour jouets**
Verstellbare Wippe, insbesondere für Spielzeug
Adjustable see-saw, especially as a toy

(30) Priorité: 29.11.1991 FR 9115046
(43) Date de publication de la demande: 09.06.1993
(73) Titulaire: FAVRE-CLAIRBOIS, Villards d'Heria (FR)
(72) Inventeur: Moiret, Guy, F-01100 Veyziat (FR); Colin, Gilbert, F-39260 Moirans en Montagne (FR)
(74) Mandataire: Laurent, Michel

(56) Documents cités:
- DE-A- 3 131 297
- FR-A- 2 624 753
- US-A- 3 331 631
- US-A- 4 722 537

## Description

L'invention concerne une bascule, plus particulièrement destinée aux jouets. Elle concerne notamment une bascule destinée à s'adapter à un élément porteur, tel que par exemple un camion, un cheval etc... sur lequel est susceptible de s'asseoir un enfant.

A ce jour, de tels jouets à bascule ne comportent généralement pas de dispositif de réglage d'amplitude. De fait, ces jouets à bascule peuvent s'avérer relativement dangereux pour les enfants, dans la mesure où lorsque l'amplitude de basculement devient trop élévée, l'instabilité du jouet, quelquefois recherchée augmente le risque de chute du jouet, et donc de l'enfant.

Afin de pallier un tel inconvénient, on a alors proposé des jouets à bascule comportant une butée fixe, solidarisée à la bascule soit à l'avant soit à l'arrière, limitant alors l'amplitude selon une valeur déterminée par le constructeur.

Cette butée fixe est soit encliquetable sur le bâti de la bascule, soit fixable sur celle-ci par tout autre moyen de fixation, ou encore peut être issue du moulage. Elle présente l'inconvénient de limiter à une valeur bien définie l'amplitude de basculement, sans proposer de valeurs intermédiaires, adaptable par exemple en fonction des progrès de l'équilibre de l'enfant.

On a alors proposé, par exemple dans le document US-A-3 331 631, un jouet ou une chaise pour bébé susceptible également de basculer, comportant deux longerons présentant à chacune de leurs deux extrémités une came, destinée à limiter l'amplitude du basculement. Dans une première forme de réalisation, cette came est susceptible de pivoter autour du longeron de section circulaire, de sorte que, lorsqu'elle est soumise aux efforts engendrés par le basculement proprement dit, elle pivote autour du longeron, de sorte qu'une nouvelle fois, aucune position intermédiaire de la came ne peut être obtenue, et partant, aucune amplitude intermédiaire de basculement ne peut être atteinte. Ce système fonctionne donc à nouveau selon deux amplitudes de basculement possibles, à savoir selon une première position des cames, totalement pivotées autour des longerons, et permettant une amplitude maximum, et une seconde position, dans laquelle les cames viennent en butée immédiate avec le sol, interdisant ou limitant fortement le basculement. Dans une seconde forme de réalisation, la came peut être bloquée en position intermédiaire au moyen d'un anneau, susceptible de coulisser le long du longeron cylindrique. Mais il n'est pas proposé de systèmes susceptibles de faire varier le degré d'amplitude, à la fois simple à mettre en oeuvre et fiable.

L'invention vise à pallier ces inconvénients. Elle propose une bascule, dont on peut faire varier l'amplitude de manière simple et progressive. Cette bascule, notamment pour jouet, comprend deux longerons parallèles arqués, solidaires l'un de l'autre, chaque longeron comportant au voisinage de ses deux extrémités une came articulée. Cette bascule sur laquelle vient se positionner l'élément porteur, notamment un camion, un cheval, etc...., peut être rapportée sous le jouet, ou elle est monobloc avec le jouet. Elle se caractérise en ce que chaque came est susceptible de s'étendre de manière réglable et progressive selon le plan vertical à l'aplomb du longeron correspondant par pivotement autour d'un axe horizontal intégré dans ledit longeron, le réglage de la came s'effectuant au moyen d'une poignée ménagée au niveau de la face latérale exterieure du longeron, solidaire de la came selon l'axe d'articulation de cette dernière.

En d'autres termes, l'invention consiste à munir chacune des extrémités des deux longerons constitutifs de la bascule d'une came, réglable en débattement au moyen d'une poignée extérieure, de sorte à pouvoir limiter de manière réglable l'amplitude de basculement des longerons et donc de la bascule.

Selon une forme avantageuse de l'invention, lorsque la bascule est en position d'amplitude maximum, la came est complètement escamotable à l'intérieur du longeron.

Avantageusement, l'ensemble constitué par la poignée et la came est monobloc, le longeron étant constitué de deux parties, soudées au niveau d'une ligne de soudure après mise en place de l'ensemble came/poignée.

Afin de figer les différents positionnements possibles de la came, pour régler l'amplitude de basculement, la poignée est munie d'un téton, qui coopère avec des orifices ménagés sur la face latérale exterieure du longeron, avantageusement situés selon un arc de cercle et positionnés à 20 ° les uns des autres.

Afin de maintenir la poignée en place au niveau de la position de réglage souhaitée, on munit la came d'un ressort élastique, destiné à s'opposer au retrait de la poignée et notamment du téton hors de l'orifice de règlage.

Avantageusement, le ressort est un ressort à lame, solidaire de la came et issu du moulage.

Selon une caractéristique de l'invention, les cames sont positionnées symétriquement par rapport à l'axe d'équilibre du longeron et alignées deux à deux d'un longeron à l'autre.

Les cames sont réalisées en un matériau résistant, par exemple en polypropylène ou polyoxyméthylène. En effet, ces matières faciles à mouler présentent la résistance nécessaires à l'usure et aux contraintes engendrées lors des basculements.

La manière dont l'invention peut être réalisée et les avantages qui en découlent ressortiront de l'exemple de réalisation qui suit donné à titre indicatif et non limitatif à l'appui des figures annexées.

La figure 1 est une représentation schématique d'une vue latérale de la bascule conformément à l'invention.

La figure 2 est une représentation schématique vue du dessus d'un longeron de l'invention.

La figure 3 est une représentation schématique en coupe de la came munie de sa poignée conformément à l'invention.

Selon l'invention, et comme on l'a représenté sur la figure 1, la bascule est constituée de deux longerons parallèles (1) solidaires entre eux, de forme arquée, et reposant sur le sol du côté de leur courbure. Ces deux longerons constituant ainsi une bascule, sont destinés à recevoir un élément portant, tel que par exemple un camion, un cheval, ou tout type de dispositif équivalent, destiné à recevoir un enfant. On a par exemple représenté par la référence (3) un tel camion ainsi que ses roues (2) qui sont recues dans des évidements prévus à cet effet dans lesdits longerons.

De la sorte, une fois en place dans ces logements, le dispositif porteur peut ainsi basculer compte tenu de la forme arquée des longerons et ce, de manière connue.

Selon une caractéristique importante de l'invention, chacun des longerons reçoit au niveau de ses extrémités, symétriquement par rapport au plan d'équilibre référencé (10), une came (4) de forme ovale, destinée à se déployer dans le plan vertical à l'aplomb du longeron. Cette came est articulée au niveau d'un axe d'articulation horizontal (5), susceptible de permettre un réglage de son extension dans ledit plan vertical contenant le longeron (1) considéré, tel qu'on peut le voir nettement sur la figure 1, où différentes positions possibles de la came (4) ont été représentées. Cette came est destinée à réduire l'amplitude de basculement des longerons (1) entre deux positions extrêmes, à savoir une première position dans laquelle les cames antérieures et postérieures sont verticales et prennent appui sur le sol, de sorte que l'ensemble de la bascule est bloqué et ne peut plus basculer, et une position totalement escamotée à l'intérieur du longeron, permettant alors le basculement maximum. Entre ces deux positions extrêmes, les cames (4) peuvent être réglées selon différentes positions intermédiaires, et ce au moyen d'une poignée (7), telle que mieux représentée sur la figure 3. Cette poignée (7), ménagée sur la paroi latérale extérieure du longeron, est solidaire de la came (4) au niveau de l'une de ses extrémités par un axe (11), lui-même colinéaire avec l'axe (5) d'articulation de la came (4) sur le longeron (1). La poignée (7) comporte au niveau de sa face en regard dudit longeron un téton (8), ou organe équivalent, destiné à coopérer avec des orifices (6) ménagés dans lla face latérale extérieure du longeron (1).

De la sorte, cette poignée (7) articulée et solidaire de la came (4), décrit un secteur de disque, et donc le téton correspondant (8), situé au niveau de l'une des extrémités de ladite poignée (7), opposée à celle recevant l'axe d'articulation (11), décrit un arc de cercle pouvant typiquement atteindre 80°. Avantageusement, on perce les orifices (6) au niveau du longeron tous les 20 ° afin d'avoir environ trois positions intermédiaires de réglage possibles. Il va sans dire que l'on peut en prévoir plus, il suffit pour cela de prévoir davantage d'orifices (6), espacés d'une distance moindre.

En outre, afin d'assurer la stabilité d' une position déterminée de réglage de basculement, on munit l'ensemble came/poignée d'un ressort (9), induisant en l'absence de contrainte, le maintien du téton en place dans l'orifice choisi. Le ressort (9) exerce son action en compression entre la came (4) et la face latérale intérieure du longeron (1). De la sorte, il tend à s'opposer à l'écartement de la poignée (7) de la face latérale extérieure dudit longeron, et donc, à la sortie du téton (8) hors de l'orifice (6) sélectionné. Le ressort (9) est avantageusement choisi de telle sorte que la poussée qu'il exerce soit suffisamment importante pour interdire la sélection de l'orifice (6) par les enfants, susceptibles de jouer avec ce jouet.

Selon une forme particulièrement avantageuse de l'invention, ce ressort (9) est issu du moulage et est solidaire de la came (4), tel qu'on l'a clairement représenté sur la figure 3. Ce ressort à lame à effet mémoire induit donc le maintien de la poignée (7) dans la position voulue.

Selon une autre caractéristique avantageuse de l'invention, l'ensemble constitué par la came (4), l'axe (11), la poignée (7), le téton (8) et le ressort (9) est monobloc et issu du moulage. Pour ce faire, on met en place l'ensemble des deux cames à savoir antérieure et postérieure pour un longeron donné, longeron alors constitué en deux parties que l'on vient alors souder une fois l'ensemble de réglage par came mis en place.

Avantageusement, l'ensemble constitué par la came et la poignée est réalisé en polypropylène, et plus particulièrement en polyoxyméthylène, vendu sous la marque déposée DELRIN (DUPONT DE NEMOURS).

Selon l'invention, les quatre cames à savoir les cames antérieures et postérieures de chacun des deux longerons sont rigoureusement identiques, simplifiant de la sorte la réalisation du dispositif. Elles sont comme déjà dit situées de part et d'autre et symétriquement par rapport au plan (10) d'équilibre de chaque longeron, et parallèles deux à deux entre les deux longerons. L'épaisseur de chacune des cames est voisine de 14 mm, chaque came étant ainsi suffisamment rigide pour opposer la résistance nécessaire au basculement, compte tenu du poids de l'enfant.

On conçoit ainsi qu'un tel dispositif permet de faire varier l'amplitude de basculement d'un porteur à bascule, et ce en fonction des progrès réalisés par l'enfant notamment au niveau de son équilibre.

En effet, l'avantage de tels jouets consiste en ce que l'on recherche une certaine instabilité, qui certes augmente les risques de chute lorsque l'amplitude de basculement devient trop importants, mais qui en contrepartie développe le sens de l'équilibre de l'enfant. Au moyen d'une telle bascule réglable, on limite de la sorte considérablement les risques de chute, compte tenu que l'on peut adapter cette amplitude de basculement en fonction des progrès effectués par l'enfant.

En outre, compte tenu de la réalisation particulièrement simple de ce dispositif de réglage et de sa mise en place aisée, il s'avère tout à fait adapté à tous les ensembles porteurs à bascule.

Enfin, compte tenu du réglage individuelle de chacune des cames, il est possible d'obtenir par ce dispositif une instabilité latérale du jouet porteur, en réglant de manière différente les cames d'un longeron à l'autre.

## Revendications

1. Bascule, notamment pour jouet, comprenant deux longerons (1) parallèles arqués, solidaires l'un de l'autre, et reposant sur le sol du coté de leur courbure, comportant chacun au voisinage de leurs deux extrémités une came (4) articulée (5), susceptible de s'étendre de manière réglable et progressive selon le plan vertical à l'aplomb du longeron correspondant par pivotement autour d'un axe horizontal (5) intégré dans ledit longeron, de telle sorte à réduire l'amplitude de basculement dudit longeron (1), le réglage de l'extension de la came (4) dans le plan vertical à l'aplomb du longeron (1) s'effectuant au moyen d'une poignée (7) ménagée au niveau de la face latérale exterieure du longeron (1), solidaire de la came selon l'axe d'articulation (5,11) de cette dernière.

2. Bascule selon la revendication 1, **caractérisée** en ce que lorsque la bascule est en position d'amplitude maximum, la came (4) est complètement escamotable à l'intérieur du longeron (1).

3. Bascule selon l'une des revendications 1 et 2, **caractérisée** en ce que la poignée (7) et la came (4) sont monoblocs, le longeron étant constitué de deux parties, soudées au niveau d'une ligne de soudure après mise en place de l'ensemble came/poignée.

4. Bascule selon l'une des revendications 1 à 3, **caractérisée** en ce que la poignée (7) est munie d'un téton (8), dirigé vers la face latérale extérieure du longeron (1), et destiné à coopérer avec des orifices (6) ménagés sur la face latérale exterieure du longeron (1).

5. Bascule selon la revendication 4, **caractérisée** en ce que les orifices (6) sont situés selon un arc de cercle et positionnés à 20 ° les uns des autres.

6. Bascule selon l'une des revendications 1 à 5, **caractérisée** en ce que la poignée (7) est maintenue en place au niveau de la position de réglage sélectionnée au moyen d'un ressort élastique et compressible (9), destiné à s'opposer à l'écartement de la poignée de la face latérale du longeron (1) et au retrait du téton (8) hors de l'orifice de règlage (6).

7. Bascule selon la revendication 6, **caractérisée** en ce que le ressort (9) est un ressort à lame, solidaire de la came (4) et issu du moulage.

8. Bascule selon l'une des revendications 1 à 7, **caractérisée** en ce que les cames (4) sont positionnées symétriquement par rapport à l'axe d'équilibre (10) du longeron (1) et alignées deux à deux d'un longeron à l'autre.

9. Bascule selon l'une des revendications 1 à 8, **caractérisée** en ce que les cames (4) sont réalisées en un matériau résistant, choisi dans le groupe comprenant le polypropylène et le polyoxyméthylène.

10. Bascule selon l'une des revendications 1 à 9, **caractérisée** en ce qu'elle est rapportée sous un jouet - porteur, ou constitue avec ce dernier un ensemble monobloc.

## Claims

1. See-saw, in particular for a toy, comprising two parallel, arched, longitudinal members, integral with one another, and resting on the ground on their curved side, each comprising in the vicinity of both their ends an articulated (5) cam (4), that can extend in an adjustable and progressive manner by pivoting around a horizontal axis (5) integrated in the said longitudinal member to the vertical plane at right angles with the corresponding longitudinal member, so as to reduce the amplitude of the rocking of the said longitudinal member (1), the extension of the cam (4) in the vertical plane at right angles with the longitudinal member (1) being adjusted by means of a handle (7) provided on an outer side face of the longitudinal member (1), integral with the cam according to the articulation shaft (5,11) thereof.

2. See-saw as claimed in claim 1, characterised in that when the see-saw is in the maximum amplitude position, the cam (4) is completely retractable inside the longitudinal member (1).

3. See-saw as claimed in one of claims 1 and 2, characterised in that the handle (7) and the cam (4) are unitary, the longitudinal member being made up of two portions welded together at a weld line after positioning of the cam/handle unit.

4. See-saw as claimed in one of claims 1 to 3, characterised in that the handle (7) is equipped with a dowel pin (8), orientated towards the outer side face of the longitudinal member (1), and intended to cooperate with holes (6) provided on the outer side face of the longitudinal member (1).

5. See-saw as claimed in claim 4, characterised in that the holes (6) are situated in an arc and positioned at 20° from one another.

6. See-saw as claimed in one of claims 1 to 5, characterised in that the handle (7) is held in place at the adjustment position selected by means of a resilient and compressible spring (9) intended to resist the separation of the handle from the side face of the longitudinal member (1) and the removal of the dowel pin (8) from the adjustment hole (6).

7. See-saw as claimed in claim 6, characterised in that the spring (9) is a leaf spring, integral with the cam (4) and from the mould.

8. See-saw as claimed in one of claims 1 to 7, characterised in that the cams (4) are positioned symmetrically about the equilibrium axis (10) of the longitudinal member (1) and aligned in twos from one longitudinal member to the other.

9. See-saw as claimed in one of claims 1 to 8, characterised in that the cams (4) are made out of a resistant material, selected from the group comprising polypropylene and polyoxymethylene.

10. See-saw as claimed in one of claims 1 to 9, characterised in that it is added on under a toy - carrier, or is formed integrally therewith.

## Patentansprüche

1. Wippe, insbesondere für Spielzeug, umfassend zwei parallele, bogenförmige und miteinander verbundene Längsträger (1), die mit ihrer eine Krümmung aufweisenden Seite auf dem Boden aufliegen und von denen jeder in der Nähe seiner zwei Enden einen beweglich angelenkten (5) Exzenter (4) umfaßt, der durch Drehung um eine in den genannten Längsträger eingefügte horizontale Achse (5) einstellbar und progressiv in die vertikale Ebene senkrecht zu dem entsprechenden Längsträger hineinragen kann, um die Schwingamplitude des genannten Längsträgers (1) zu verringern, wobei die Einstellung der Erstreckung des Exzenters (4) in die vertikale Ebene senkrecht zu dem Längsträger (1) mittels eines auf der äußeren Seitenfläche des Längsträgers (1) angeordneten Griffs (7) erfolgt, der fest mit dem Exzenter über dessen Drehachse (5,11) verbunden ist.

2. Wippe nach Anspruch 1, **dadurch gekennzeichnet**, daß der Exzenter (4) vollständig im Inneren des Längsträgers (1) einziehbar ist, um die Wippe in die Anordnung maximaler Amplitude zu bringen.

3. Wippe nach einem der Ansprüche 1 und 2, **dadurch gekennzeichnet**, daß der Griff (7) und die Exzenter (4) einstückig sind, wobei der Längsträger aus zwei Teilen besteht, welche nach Einfügen der Anordnung Exzenter/Griff entlang einer Schweißnaht zusammengeschweißt werden.

4. Wippe nach einem der Ansprüche 1 bis 3, **dadurch gekennzeichnet**, daß der Griff (7) mit einem Zapfen (8) versehen ist, welcher der äußeren Seitenfläche des Längsträgers (1) zugewandt ist und zum Zusammenwirken mit in der äußeren Seitenfläche des Längsträgers (1) angebrachten Öffnungen (6) bestimmt ist.

5. Wippe nach Anspruch 4, **dadurch gekennzeichnet**, daß die Öffnungen (6) entlang eines Kreisbogens und in einem Abstand von 20° zueinander angeordnet sind.

6. Wippe nach einem der Ansprüche 1 bis 5, **dadurch gekennzeichnet**, daß der Griff (7) in der gewählten Einstellungsposition mittels einer elastischen und komprimierbaren Feder (9) gehalten wird, die dem Abheben des Griffs von der Seitenfläche des Längsträgers (1) und dem Herausziehen des Zapfens (8) aus der Öffnung (6) entgegenwirkt.

7. Wippe nach Anspruch 6, **dadurch gekennzeichnet**, daß die Feder (9) eine Blattfeder ist, welche fest mit dem Exzenter (4) verbunden und beim Gießen hergestellt ist.

8. Wippe nach einem der Ansprüche 1 bis 7, **dadurch gekennzeichnet**, daß die Exzenter (4) symmetrisch in bezug auf die Gleichgewichtsachse (10) des Längsträgers (1) und an den beiden Längsträgern jeweils paarweise einander gegenüberliegend angeordnet sind.

9. Wippe nach einem der Ansprüche 1 bis 8, **dadurch gekennzeichnet**, daß die Exzenter (4) aus einem widerstandsfähigen Material hergestellt sind, das aus einer Gruppe, welche Polypropylen und Polyformaldehyd (POM) umfaßt, gewählt wird.

10. Wippe nach einem der Ansprüche 1 bis 9, **dadurch gekennzeichnet**, daß sie unter einem Trägerspielzeug eingefügt wird oder mit diesem eine einstückige Anordnung bildet.
